# EUROPÄISCHE PATENTSCHRIFT

(11) **EP 1 788 341 B1**
(45) Veröffentlichungstag und Bekanntmachung des Hinweises auf die Patenterteilung: **27.06.2012**
(21) Anmeldenummer: 06022379.9
(22) Anmeldetag: 26.10.2006
(51) Int. Cl.: F28F 21/08

(54) **Wärmetauscher für einen Verbrennungsmotor**
Heat exchanger for a combustion engine
Échangeur de chaleur pour un moteur de combustion

(30) Priorität: 18.11.2005 DE 102005055482
(43) Veröffentlichungstag der Anmeldung: 23.05.2007
(73) Patentinhaber: Behr GmbH & Co. KG, 70469 Stuttgart (DE)
(72) Erfinder: Brunner, Steffen, Dipl.-Ing.(FH), 71554 Weissach im Tal (DE); Geskes, Peter, Dr., 73760 Ostfildern (DE); Knödler, Wolfgang, Dipl.-Ing. (FH), 71332 Waiblingen (DE); Maucher, Ulrich, Dr.-Ing., 70825 Korntal-Münchingen (DE); Monnier, Michele, Dipl.-Ing., 71638 Ludwigsburg (DE); Neher, Stefan, Dipl.-Ing., 73084 Salach (DE); Schmidt, Michael, Dipl.-Ing., 74321 Bietigheim-Bissingen (DE)
(74) Vertreter: Grauel, Andreas

(56) Entgegenhaltungen:
- WO-A-03/062625
- BE-A6- 1 009 593
- DE-A1- 2 348 238
- FR-A1- 2 224 727
- US-A1- 3 185 210

## Beschreibung

Die Erfindung betrifft einen Wärmetauscher für einen Verbrennungsmotor nach dem Oberbegriff des Anspruchs 1. BE 10095 93 beschreibt einen derartigen Wärmetauscher.

DE 102 03 003 A1 beschreibt einen Wärmetauscher zur Kühlung eines rückgeführten Abgasstroms eines Verbrennungsmotors. Bei derartigen Wärmetauschern treten hohe eingangsseitige Temperaturen des zu kühlenden Fluids auf. Insbesondere ist die Temperaturdifferenz zwischen dem eintretenden zu kühlenden Fluid und der Kühlflüssigkeit erheblich. So kann das eintretende Abgas Temperaturen von typisch 600 °C - 650 °C aufweisen, wogegen die Kühlflüssigkeit typisch Temperaturen im Bereich von 100 °C, im Falle eines Niedertemperatur-Kühlkreislaufs sogar nur wenig über Umgebungstemperatur, aufweist.

Allgemein treten bei derartigen und anderen Wärmetauschern, die zwischen Eintritt und Austritt des zu kühlenden Fluids erhebliche Temperaturdifferenzen aufweisen, hohe Materialbelastungen durch thermisch bedingte mechanische Spannungen auf.

Es ist die Aufgabe der Erfindung, einen Wärmetauscher für einen Verbrennungsmotor anzugeben, bei dem eine thermisch bedingte Materialbelastung verringert ist.

Diese Aufgabe wird für einen eingangs genannten Wärmetauscher erfindungsgemäß mit den kennzeichnenden Merkmalen des Anspruchs 1 gelöst.

Dadurch, dass der Wärmetauscher einen ersten Abschnitt aus einem ersten Material und einen unmittelbar mit dem ersten Abschnitt verbundenen zweiten Abschnitt aus einem zweiten, unterschiedlichen Material aufweist, ist eine zumindest teilweise Kompensation von temperaturbedingten mechanischen Spannungen zwischen erstem und zweitem Abschnitt ermöglicht. Unterschiedliche Materialarten haben regelmäßig unterschiedliche Wärmeausdehnungskoeffizienten, so dass bei geeigneter Wahl der Materialpaarung in Abhängigkeit vom jeweiligen Aufbau des Wärmetauschers eine Minderung der mechanischen Spannungen ermöglicht ist. Dies gilt insbesondere für zwei Metalle mit erheblich unterschiedlichen Wärmeausdehnungskoeffizienten. Dabei weist der Wärmetauscher im Nicht-Betrieb, in dem er sich homogen auf Umgebungstemperatur befindet, regelmäßig keine oder nur sehr geringe Materialspannungen auf. Im Betriebszustand sind die Materialspannungen regelmäßig höher, insbesondere dann, wenn erster und zweiter Abschnitt stark unterschiedliche Temperaturen aufweisen, und ganz besonders dann, wenn diese Temperaturdifferenz sich über einen sehr kleinen Bereich erstreckt. Für den Fall, dass der erste Abschnitt wärmer ist als der zweite Abschnitt, wird das erste Material zweckmäßig so gewählt wird, dass es einen kleineren Wärmeausdehnungskoeffizienten aufweist als das zweite Material.

In einer bevorzugten Ausführungsform ist das Fluid ein insbesondere rückgeführtes Abgas oder Abgas-Luft-Gemisch des Verbrennungsmotors, wobei die Fluidtemperatur im ersten Abschnitt bei üblicher Betriebsweise mehr als 300°C, insbesondere mehr als 500°C beträgt. Solch hohe Fluidtemperaturen führen regelmäßig zu besonders großen Materialverspannungen, so dass ein erfindungsgemäßer Wärmetauscher hier besonders große Vorteile mit sich bringt.

Weiterhin bevorzugt ist es vorgesehen, dass der erste Abschnitt im wesentlichen dem ersten Anschlussbereich entspricht und mit dem Tauscherbereich stoffschlüssig verbunden, insbesondere verschweißt, verlötet, verklebt usw., ist. Hierdurch wird eine besonders temperaturbeständige und hochfeste Verbindung von Artschlussbereich und Tauscherbereich gewährleistet.

Weiterhin kann es bevorzugt vorgesehen sein, dass der erste Anschlussbereich eine Aufweitung eines Durchtrittsquerschnitts in Richtung des Tauscherbereichs aufweist, wodurch eine Verteilung des Fluids auf eine größere Tauscherfläche begünstigt ist. Zugleich liegt hierbei auch eine große absolute Materialausdehnung und somit Materialverspannung des Anschlußberichs vor, so dass die erfindungsgemäße Materialauswahl besonders günstig ist.

In einer vorteilhaften Ausführungsform kann in dem Anschlussbereich eine stellbare Klappe angeordnet sein. Hierdurch ist beispielsweise die Verteilung des Fluidstroms auf den Tauscherbereich und/oder eine Bypassleitung oder auch einen weiteren Tauscherbereich ermöglicht.

In bevorzugter Ausbildung weist der Tauscherbereich eine Mehrzahl von Tauscherrohren auf, wodurch die wärmeübertragende Fläche und somit die Tauscherleistung bei gegebenem Bauraum vergrößert ist. Dabei sind besonders bevorzugt die Tauscherrohre mit einem Kopfelement verbunden. Zu Erlangung einer dauerhaften und hochtemperaturfesten Verbindung sind die Tauscherrohre mit dem Kopfelement dabei insbesondere stoffschlüssig verbunden durch Verschweißen, Verlöten, Verkleben usw.. Eine andere stoffschlüssige Verbindung, etwa durch Hartlöten, ist jedoch ebenfalls möglich.

Ein mit Tauscherrohren versehener Wärmetauscher weist bevorzugt ein von dem Kühlmittel durchströmbares Tauschergehäuse auf. Hierdurch ist die Verwendung eines flüssigen Kühlmittels ermöglicht, welches insbesondere an einen Hauptkühlkreislauf des Verbrennungsmotors angeschlossen sein kann. Das flüssige Kühlmittel kann aber auch einen separaten Kühlkreislauf ausbilden, bei dem insbesondere eine niedrigere Kühlmitteltemperatur als im Falle des Hauptmotorkühlmittels erzielbar ist. Gerade bei Verwendung von flüssigem Kühlmittel treten hohe Temperaturdifferenzen über einem besonders kleinen Raumbereich auf, da das flüssige Kühlmittel eine erheblich größere Leistungsdichte ermöglicht als ein gasförmiges Kühlmittel. Dabei besteht besonders bevorzugt das Tauschergehäuse aus dem zweiten Material. Alternativ oder ergänzend kann das Kopfelement besonders bevorzugt aus dem zweiten Material bestehen. Weiterhin alternativ oder ergänzend können die Tauscherrohre aus dem zweiten Material bestehen. Sowohl bei dem Tauschergehäuse, dem Kopfelement und den Tauscherrohren handelt es sich um Teile, die einer sehr hohen lokalen Temperaturänderung gegenüber angrenzenden Teilen unterliegen können. Es kann insbesondere auch vorgesehen sein, dass eines aus der Gruppe Tauschergehäuse, Kopfelement und Tauscherrohre aus dem zweiten Material bestehen und ein anderes aus dieser Gruppe aus einem weiteren, dritten Material. Sowohl das zweite als auch das dritte Material können dabei hinsichtlich ihres Wärmeausdehnungskoeffizienten geeignet an das erste Material angepasst sein.

In bevorzugter Ausführung besteht der erste Anschlussbereich aus dem ersten Material. Der erste Anschlussbereich ist regelmäßig, bedingt durch den Eintritt des zu kühlenden Fluids, mit der höchsten Temperatur des Wärmetauschers beaufschlagt, so dass ein Übergang vom ersten Material zum zweiten Material sinnvoll nach dem Anschlussbereich stattfindet. Vor diesem Hintergrund hat zweckmäßig das erste Material einen kleineren Wärmeausdehnungskoeffizienten als das zweite Material, so dass sich der Bereich hoher Betriebstemperaturen mit einem geringeren Wärmeausdehnungskoeffizienten ausdehnt als der Bereich niedrigerer Betriebstemperatur.

Allgemein bevorzugt ist das erste Material ein ferritischer Stahl. Ferritische Stähle sind Stähle, die bei der Erstarrung ein ferritisches Gefüge erhalten, das durch eine Wärmebehandlung nicht zu beeinflussen ist. Diese Eigenschaften beruhen auf Ferritbildnern. Diese Stahlsorten sind warmfest, besitzen besondere magnetische Eigenschaften, lassen sich nicht abschreckhärten und neigen zur Grobkornbildung. Ferritische Stähle eignen sich für eine Kaltumformung, wenn ihr C-Gehalt < 0,1% beträgt.

Insbesondere bevorzugt ist dabei das erste Material ein Stahl aus der Gruppe 1.4509 und 1.4512, Bezeichnungen nach der DIN EN 100 88-2. Weiterhin bevorzugt ist das zweite Material ein austenitischer Stahl.
Austenitische Stähle sind insbesondere Mangan- oder nickellegierte Stähle. Mn und Ni erweitern den Bereich des Austenits. Das kfz-Gitter bleibt auch nach dem Abschrecken bei Raumtemperatur erhalten. Durch das Abschrecken werden die Austenite nicht härter sondern weicher. Sie erreichen so hohe Dehnungswerte und sind gut umformbar. Austenitische Stähle sind nicht magnetisierbar. Zu ihnen zählen die nichtrostenden Chrom-Nickel-Stähle, die Mn-legierten verschleißfesten sowie die amagnetischen Stähle. Die Stähle sind in der DIN EN 10088 genormt.

Insbesondere bevorzugt ist das zweite Material dabei ein Stahl aus der Gruppe 1.4301 und 1.4404, Bezeichnungen nach DIN EN 100 88-2. Ferritische und austenitische Stähle haben regelmäßig deutlich unterschiedliche Wärmeausdehnungskoeffizienten, was vorteilhaft im Sinne der Erfindung ist.

Dennoch sind sie zumeist ohne größere Probleme unmittelbar stoffschlüssig miteinander verbindbar, insbesondere verschweißbar, verlötbar, verklebbar usw.. Im besonders bevorzugten Fall des flüssiggekühlten Abgas-Wärmetauschers, bei dem ein erster Anschlussbereich aus ferritischem Stahl ist und der nachfolgende Wärmetauscherbereich aus austenitischem Stahl ist, hat sich vorteilhaft gezeigt, dass die Verwendung des ferritischen Stahls keine Nachteile mit sich bringt. Bisher wurde bei der Konstruktion derartiger Wärmetauscher grundsätzlich auf die Verwendung ferritischer Stähle verzichtet, da eine höhere Anfälligkeit für Korrosion befürchtet wurde. insofern erfindungsgemäß lediglich derjenige Bereich, der besonders hohen Temperaturen ausgesetzt ist, aus einem ferritischen Stahl besteht, ist mangels Kondensation des Abgases keine schädliche Korrosion des ferritischen Materials zu befürchten. Vielmehr werden durch die erfindungsgemäße Anordnung der unterschiedlichen Materialien an dem Wärmetauscher die Materialspannungen verringert, so dass die Gefahr von Rissen und Durchbrüchen gemindert wird. Die Gefahr von Rissen und Durchbrüchen im Tauscherbereich ist im Falle von flüssiggekühlten Abgas-Wärmetauschern unbedingt zu minimieren, da der Eintritt von Kühlflüssigkeit in den rückgeführten Abgasstrom zu einem nahezu instantanen und erheblichen Motorschaden durch Wasserschlag führen kann.

Weitere Vorteile und Merkmale des erfindungsgemäßen Wärmetauschers ergeben sich aus dem nachfolgend beschriebenem Ausführungsbeispiel sowie aus den abhängigen Ansprüchen.

Nachfolgend wird ein bevorzugtes Ausführungsbeispiel eines erfindungsgemäßen Wärmetauschers beschrieben und anhand der anliegenden Zeichnungen näher erläutert.
- Fig. 1: zeigt einen räumliche schematische Ansicht eines erfindungsgemäßen Wärmetauschers.
- Fig. 2: zeigt eine Schnittansicht entlang der Linie A-A des Wärmetauschers aus Fig. 1.
- Fig. 3: zeigt eine räumliche Darstellung eines Einlassbereichs des Wärmetauschers aus Fig. 1.
- Fig. 4: zeigt eine schematische Detaildarstellung eines Ausschnitts des Wärmetauschers aus Fig. 1 bei hohen Temperaturen.

Der Wärmetauscher gemäß Fig. 1 ist ein flüssigkeitsgekühlter Wärmetauscher für die Kühlung von rückgeführtem Abgas eines Dieselmotors, vorliegend in der Ausführung für einen Nutzkraftwagen. Er umfasst einen ersten, als Einlassbereich ausgebildeten Abschnitt 1, welcher über einen kreisförmigen Anschlussstutzen 2 mit einem nicht dargestelltem Abgasrohr zur Verbindung mit dem Auslasssystem des Verbrennungsmotors stoffschlüssig verbindbar, insbesondere verschweißbar, verlötbar, verklebbar ist. Der in Fig. 3 separat dargestellte Anschlussbereich 1 hat neben dem im Querschnitt kreisförmigen Anschluss 2 einen sich im Durchmesser erweiternden und sich von der Kreisform im wesentlichen zu einer Rechteckform verändernden Wandungsbereich 3. Durch diesen Formverlauf ist eine Aufweitung des Anschlussbereichs 1 in Strömungsrichtung des Abgases gegeben. Der Anschlussbereich 1 ist aus dem sich aufweitenden Wandungsteil 3 und dem Anschlussrohr 2 mittels stoffschlüssiger Verbindung, insbesondere Schweißung, Lötung usw., zusammengesetzt. Der Anschlussbereich 1 besteht insgesamt aus dem ferritischen Stahl 1.4509 gemäß der Werkstoffkennzeichnung nach DIN EN 100 88-2.

Der Anschlussbereich 1 ist mit einem Tauscherbereich 4 des Wärmetauschers verschweißt, wobei der Tauscherbereich 4 einen zweiten Abschnitt des Wärmetauschers im Sinne der Erfindung ausbildet.

Der Tauscherbereich 4 umfasst einen ersten, einlassseitigen Gehäuseabschnitt 5 und einen zweiten, auslassseitigen Gehäuseabschnitt 6. Zwischen den Gehäuseabschnitten 5, 6 ist eine äußere Gehäusewandung 7 vorgesehen, an deren endseitigen Öffnungen die Gehäusebereiche 5, 6 jeweils stoffschlüssig angebracht, insbesondere angeschweißt, angelötet, angeklebt usw., sind, wodurch insgesamt ein Tauschergehäuse ausgebildet wird. Der Gehäusebereich 7 ist kostengünstig aus einem Stahlblech gefaltet und geschweißt und/oder gelötet und/oder geklebt usw., welches aus dem austenitischen Stahl 1.4301 besteht.

In Strömungsrichtung auslassseitig des Gehäusebereichs 6 schließt sich ein Auslassstutzen 8 mit einem Flansch 9 an, durch den der Wärmetauscher an das weitere Abgasrückführsystem anschließbar ist.

Jeder der Gehäusebereiche 5, 6 weist an seinem äußeren Ende ein Kopfelement 5a, 6a auf, welches im wesentlichen plattenförmig und senkrecht zu einer Längsachse des Wärmetauschers ausgerichtet ist. Die Kopfelemente 5a, 6a sind randseitig mit den Gehäuseelementen 5, 6 stoffschlüssig verbunden, insbesondere verschweißt, verlötet, verklebt usw.. Jedes der Kopfelemente 5a, 6a hat jeweils 88 längliche Durchbrüche, die der Aufnahme von entsprechend 88 Tauscherrohren 10 dienen. Jedes der Tauscherrohre 10 ist jeweils endseitig mit je einem der Kopfelemente 5a, 6a stoffschlüssig verbunden, insbesondere verschweißt, verlötet, verklebt usw. Auf diese Weise trennen die Kopfelemente 5a, 6a, die Gehäuse 5, 6 und die Gehäusewandung 7 einen Raum 13 zur Durchströmung mit Kühlmittel von dem Abgasstrom ab, welcher durch die Tauscherrohre 10 geführt ist. Dieser Raum 13 weist mittels Anschlussrohren 11, 12, die jeweils in den Gehäuseabschnitten 5, 6 münden, eine Verbindung zu einem Kühlkreislauf des Verbrennungsmotors auf, so dass der vorbezeichnete Raum 13 von dem flüssigen Kühlmittel durchströmbar ist.

Die Darstellung aus Fig. 4 zeigt eine Detailansicht eines Schnitts durch den Wärmetauscher. Insbesondere ist dargestellt, wie die Wandung 3 des Anschlussbereichs 1, das Gehäuse 5 und das Kopfelement 5a sich im wesentlichen entlang einer Linie treffen und miteinander stoffschlüssig verbunden, insbesondere verschweißt, verlötet, verklebt usw. sind. Zudem zeigt Fig. 4 drei Tauscherrohre 10, die jeweils entlang ihres stirnseitigen Randes 10a mit dem Kopfelement 5a stoffschlüssig verbunden, insbesondere verschweißt, verlötet, verklebt usw. sind. In der Darstellung gemäß Fig. 4 hat der Wärmetauscher eine sehr hohe Temperatur, wobei der Anschlussbereich 3 unter Betriebsbedingungen typisch etwa 600 °C - 650 °C erreicht. In dem Hohlraum 13 befindet sich strömendes Kühlmittel, so dass der Kopfbereich 5a trotz des auf ihn treffenden Abgases erheblich kühler ist. In dem Bereich des Kopfelements 5a kann hierdurch eine erhebliche mechanische Spannung aufgrund eines sehr hohen Temperaturgefälles auf kleinstem Raum entstehen. Insbesondere wird durch die thermisch bedingte Ausdehnung des Anschlussbereichs 1 und seiner Wandung 3 das Kopfelement 5a gestreckt, so dass die Tauscherrohre 10 in ihrem stirnseitigen Anschlussbereich eine Verbiegung erfahren, was aus Fig. 4 ebenfalls ersichtlich ist.

Um diese Materialbelastung im Bereich des Kopfelements 5a beim Übergang von dem ersten Abschnitt 1 auf den zweiten Abschnitt 4 des Wärmetauschers möglichst klein zu halten besteht der erste Abschnitt 1 aus dem genannten ferritischen Stahl 1.4509, der eine im Verhältnis kleine Wärmeausdehnung aufweist. Das Kopfelement 5a und die Tauscherrohre 10 bestehen aus dem austenitischen Stahl 1.4404. Dieser Stahl hat eine höhere Resistenz gegen Korrosion als der ferritische Stahl des Anschlussbereichs 1. Da aufgrund der insgesamt hohen Temperatur des Anschlussbereichs 1 eine Kondensation von stark sauren und oxidierenden flüssigen Phasen aus dem Abgasstrom nicht oder nur kurzzeitig unter ungünstigen Betriebsbedingungen auftritt, stellt die Korrosion des Anschlussbereichs 1 durch den Abgasstrom kein erhebliches Problem dar. Im Bereich der Kopfelemente 5a, 6a und der Tauscherrohre 10 kann aufgrund der wesentlich niedrigeren Temperaturen durch die Berührung mit dem Kühlmittel Kondensation auftreten, so dass diese Bereiche aus dem austenitischen Stahl 1.4404 bestehen. Zudem stellt dieser hochwertige Stahl eine höhere Sicherheit gegen Kühlmitteldurchbrüche dar.

Die Gehäusebereiche 5, 6 bestehen ebenfalls aus dem austenitischen Stahl 1.4404. Zur Kostenersparnis besteht die Außenwandung 7 des Wärmetauschers, welche an keiner Stelle mit dem Abgas in Berührung kommt, aus dem austenitischen Stahl 1.4301.

Der Auslassbereich 8 mit seinem Flansch 9 besteht aus den vorgenannten Gründen zweckmäßig ebenfalls aus einem besonders korrosionsresistenten austenitischen Stahl, z. B. 1.4404.

## Patentansprüche

1. Wärmetauscher für einen Verbrennungsmotor, umfassend einen ersten Anschlussbereich (1) zur Zuführung eines zu kühlenden Fluids, einen zweiten Anschlußbereich (8) zur Abführung des Fluids, und einen bezüglich einem Strömungsweg des Fluids zwischen erstem und zweitem Anschlussbereich angeordneten Tauscherbereich (4), wobei der Tauscherbereich (4) mit einem Kühlmittel durchströmbar ist, wobei ein erster Abschnitt (1) des Wärmetauschers aus einem ersten Material besteht und ein unmittelbar mit dem ersten Abschnitt verbundenet zweiter Abschnitt (4) des Wärmetauschers aus einem zweiten, unterschiedlichen Material besteht, **dadurch gekennzeichnet, daß** der erste Abschnitt (1) im Wesentlichen dem ersten Anschlussbereich (1) entspricht und mit dem Tauscherbereich (4) stoffschlüssig verbunden, insbesondere verschweißt, verlötet, verklebt usw., ist.

2. Wärmetauscher nach Anspruch 1, **dadurch gekennzeichnet, dass** das Fluid ein insbesondere rückgeführtes Abgas oder Abgas-Luft-Gemisch des Verbrennungsmotors ist, wobei die Fluidtemperatur in dem ersten Abschnitt in üblicher Betriebsweise mehr als 300 °C, insbesondere mehr als 500 °C beträgt.

3. Wärmetauscher nach einem der vorhergehenden Ansprüche, **dadurch gekennzeichnet, dass** der erste Anschlussbereich (1) eine Aufweitung (3) eines Durchtrittsquerschnitts in Richtung des Tauscherbereichs aufweist.

4. Wärmetauscher nach einem der vorhergehenden Ansprüche, **dadurch gekennzeichnet, dass** in dem Anschlussbereich (1) eine stellbare Klappe angeordnet ist.

5. Wärmetauscher nach einem der vorhergehenden Ansprüche, **dadurch gekennzeichnet, dass** der Tauscherbereich (4) eine Mehrzahl von Tauscherrohren (10) aufweist.

6. Wärmetauscher nach Anspruch 5, **dadurch gekennzeichnet, dass** die Tauscherrohre (10) mit einem Kopfelement (5a) verbunden sind.

7. Wärmetauscher nach Anspruch 6, **dadurch gekennzeichnet, dass** die Tauscherrohre (10) mit dem Kopfelement (5a) insbesondere durch Schweißen, Löten, Kleben usw. stoffschlüssig verbunden sind.

8. Wärmetauscher nach einem der Ansprüche 5 bis 7, **dadurch gekennzeichnet, dass** der Tauscherbereich (4) ein von dem Kühlmittel durchströmbares Tauschergehäuse (5, 6, 7, 5a, 6a) aufweist.

9. Wärmetauscher nach Anspruch 8, **dadurch gekennzeichnet, dass** das Tauschergehäuse (5, 6, 7) zumindest teilweise aus dem zweiten Material besteht.

10. Wärmetauscher nach einem der Ansprüche 6 bis 9, **dadurch gekennzeichnet, dass** das Kopfelement (5a) aus dem zweiten Material besteht.

11. Wärmetauscher nach einem der Ansprüche 5 bis 10, **dadurch gekennzeichnet, dass** die Tauscherrohre (10) aus dem zweiten Material bestehen.

12. Wärmetauscher nach einem der Ansprüche 5 bis 11, **dadurch gekennzeichnet, dass** eines aus der Gruppe Tauschergehäuse (5, 6, 7), Kopfelement (5a) und Tauscherrohre (10) aus dem zweiten Material bestehen und ein anderes aus dieser Gruppe aus einem weiteren, dritten Material.

13. Wärmetauscher nach einem der vorhergehenden Ansprüche, **dadurch gekennzeichnet, dass** der erste Anschlussbereich (1) aus dem ersten Material besteht.

14. Wärmetauscher nach einem der vorhergehenden Ansprüche, **dadurch gekennzeichnet, dass** das erste Material einen kleineren Wärmeausdehungskoeffizienten hat als das zweite Material.

15. Wärmetauscher nach einem der vorhergehenden Ansprüche, **dadurch gekennzeichnet, dass** das erste Material ein ferritischer Stahl ist.

16. Wärmetauscher nach Anspruch 15, **dadurch gekennzeichnet, dass** das erste Material ein Stahl aus der Gruppe 1.4509 und 1.4512, Bezeichnungen nach DIN EN 100 88-2, ist.

17. Wärmetauscher nach einem der vorhergehenden Ansprüche, **dadurch gekennzeichnet, dass** das zweite Material ein austenitischer Stahl ist.

18. Wärmetauscher nach Anspruch 17, **dadurch gekennzeichnet, dass** das zweite Material ein Stahl aus der Gruppe 1.4301 und 1.4404, Bezeichnungen nach DIN EN 100 88-2, ist.

## Claims

1. A heat exchanger for an internal combustion engine, comprising a first connection region (1) for supplying a fluid to be cooled, a second connection region (8) for draining the fluid, and an exchanger region (4) arranged between first and second connection regions with respect to a flow path of the fluid, a refrigerant a being able to flow through the exchanger region (4), a first section (1) of the heat exchanger consisting of a first material and a second section (4) of the heat exchanger, which is directly connected to the first section, consisting of a second, different material, **characterized in that** the first section (1) essentially corresponds to the first connection region (1) and is integrally joined with the exchanger region (4), in particular welded, soldered, glued, etc.

2. The heat exchanger according to claim 1, **characterized in that** the fluid is an exhaust gas or exhaust gas/air mixture, which is recirculated in particular, of the internal combustion engine, the fluid temperature in a first section being greater than 300°C, in particular greater than 500°C in the normal operating mode.

3. The heat exchanger according to one of the preceding claims **characterized in that** the first connection region (1) has a widening (3) of a passage cross-section in the direction of the exchanger region.

4. The heat exchanger according to one of the preceding claims, **characterized in that** a settable flap is arranged in the connection region (1).

5. The heat exchanger according to one of the preceding claims, **characterized in that** the exchanger region (4) has a plurality of exchanger tubes (10).

6. The heat exchanger according to claim 5, **characterized in that** the exchanger tubes (10) are connected to a head element (5a).

7. The heat exchanger according to claim 6, **characterized in that** the exchanger tubes (10) are integrally joined with the head element (5a), in particular by welding, soldering, gluing, etc.

8. The heat exchanger according to one of claims 5 to 7, **characterized in that** the exchanger region (4) has an exchanger housing (5, 6, 7, 5a, 6a), through which the refrigerant can flow.

9. The heat exchanger according to claim 8, **characterized in that** exchanger housing (5, 6, 7) at least partially consists of the second material.

10. The heat exchanger according to one of claims 6 to 9, **characterized in that** the head element (5a) consists of the second material.

11. The heat exchanger according to one of claim 5 to 10, **characterized in that** the exchanger tubes (10) consist of the second material.

12. The heat exchanger according to one of claims 5 to 11, **characterized in that** one of the group of exchanger housing (5, 6, 7), head element (5a), and exchanger tubes (10) consists of the second material and another of this group consists of a further, third material.

13. The heat exchanger according to one of the preceding claim, **characterized in that** the first connection region (1) insists of the first Material.

14. The heat exchanger according to one of the preceding claims, **characterized in that** the first material has a smaller coefficient of thermal expansion than the second material.

15. The heat exchanger according to one of the preceding claims, **characterized in that** the first material is a ferritic steel.

16. The heat exchanger according to claim 15, **characterized in that** the first material is a steel from the group 1.4509 and 1.4512, designations according to DIN EN 100 88-2.

17. The heat exchanger according to one of the preceding claims, **characterized in that** the second material is an austenitic steel.

18. The heat exchanger according to claim 17, **characterized in that** the second material is a steel from the group 1.4301 and 1.4404, designations according to DIN EN 100 88-2.

## Revendications

1. Echangeur de chaleur pour un moteur à combustion interne, comprenant une première zone de raccordement (1) servant à fournir un fluide à refroidir, une deuxième zone de raccordement (8) servant à évacuer le fluide, et une zone d'échangeur (4) disposée, par rapport à une trajectoire d'écoulement du fluide, entre la première et la deuxième zone de raccordement, où la zone (4) de l'échangeur peut être traversée par un liquide de refroidissement, où une première partie (1) de l'échangeur de chaleur se compose d'un premier matériau et une deuxième partie (4) de l'échangeur de chaleur, reliée directement à la première partie, se compose d'un deuxième matériau différent, **caractérisé en ce que** la première partie (1) correspond sensiblement à la première zone de raccordement (1) et est assemblée, par continuité de matière, avec la zone d'échangeur (4), en particulier soudée, brasée, collée, etc.

2. Echangeur de chaleur selon la revendication 1, **caractérisé en ce que** le fluide est en particulier un gaz d'échappement recyclé ou un mélange gaz d'échappement / air du moteur à combustion interne, où la température du fluide, dans la première partie, est, en mode de fonctionnement habituel, supérieure à 300°C, en particulier supérieure à 500°C.

3. Echangeur de chaleur selon l'une ou l'autre des revendications précédentes, **caractérisé en ce que** la première zone de raccordement (1) présente un élargissement (3) d'une section de passage, en direction de la zone de l'échangeur.

4. Echangeur de chaleur selon l'une quelconque des revendications précédentes, **caractérisé en ce qu'**un volet réglable est disposé dans la zone de raccordement (1).

5. Echangeur de chaleur selon l'une quelconque des revendications précédentes, **caractérisé en ce que** la zone (4) de l'échangeur présente une pluralité de tubes d'échangeur (10).

6. Echangeur de chaleur selon la revendication 5, **caractérisé en ce que** les tubes (10) de l'échangeur sont assemblés par un élément de tête (5a).

7. Echangeur de chaleur selon la revendication 6, **caractérisé en ce que** les tubes (10) de l'échangeur sont assemblés par l'élément de tête (5a), par continuité de matière, en particulier en procédant par soudage, brasage, collage, etc.

8. Echangeur de chaleur selon l'une quelconque des revendications 5 à 7, **caractérisé en ce que** la zone (4) de l'échangeur présente un carter d'échangeur (5, 6, 7, 5a, 6a) pouvant être traversé par le liquide de refroidissement.

9. Echangeur de chaleur selon la revendication 8, **caractérisé en ce que** le carter (5, 6, 7) de l'échangeur se compose au moins partiellement du deuxième matériau.

10. Echangeur de chaleur selon l'une quelconque des revendications 6 à 9, **caractérisé en ce que** l'élément de tête (5a) se compose du deuxième matériau.

11. échangeur de chaleur selon l'une quelconque des revendications 5 à 10, **caractérisé en ce que** les tubes (10) de l'échangeur se composent du deuxième matériau.

12. Echangeur de chaleur selon l'une quelconque des revendications 5 à 11, **caractérisé en ce que** l'un des composants du groupe formé par le carter (5, 6, 7) de l'échangeur, par l'élément de tête (5a) et par les tubes (10) de l'échangeur se compose du deuxième matériau, et un autre composant de ce groupe se compose d'un autre troisième matériau.

13. Echangeur de chaleur selon l'une quelconque des revendications précédentes, **caractérisé en ce que** la première zone de raccordement (1) se compose du premier matériau.

14. Echangeur de chaleur selon l'une quelconque des revendications précédentes, **caractérisé en ce que** le premier matériau a un coefficient de dilatation thermique inférieur à celui du deuxième matériau.

15. Echangeur de chaleur selon l'une quelconque des revendication précédentes, **caractérisé en ce que** le premier matériau est un acier ferritique.

16. Echangeur de chaleur selon la revendication 15, **caractérisé en ce que** le premier matériau est un acier du groupe 1.4509 est 1.4512, les désignations étant conformes à la norme DIN EN 100 88-2.

17. Echangeur de chaleur selon l'une quelconque des revendications précédentes, **caractérisé en ce que** le deuxième matériau est un acier austénitique.

18. Echangeur de chaleur selon la revendication 17, **caractérisé en ce que** le deuxième matériau est un acier du groupe 1.4301 et 1.4404, les désignations étant conformes à la norme DIN EN 100 88-2.
